# EUROPÄISCHE PATENTSCHRIFT

(11) **EP 0 699 260 B1**
(45) Veröffentlichungstag und Bekanntmachung des Hinweises auf die Patenterteilung: **18.03.1998**
(21) Anmeldenummer: 95908218.1
(22) Anmeldetag: 17.02.1995
(51) Int. Cl.: E04G 21/32, E04G 3/00

(54) **ABSTURZSICHERUNG AN DÄCHERN**
ROOF FALL-GUARD
SYSTEME ANTI-CHUTE A MONTER SUR DES TOITS

(30) Priorität: 18.03.1994 DE 9404568 U
(43) Veröffentlichungstag der Anmeldung: 06.03.1996
(73) Patentinhaber: Klöber, Johannes, 58256 Ennepetal (DE)
(72) Erfinder: CRAEMER, Klaus, D-58339 Breckerfeld (DE)
(74) Vertreter: Rieder, Hans-Joachim, Dr.
(86) Internationale Anmeldenummer: EP9500308
(87) Internationale Veröffentlichungsnummer: WO9525862

(56) Entgegenhaltungen:
- DE-A- 1 534 933
- DE-B- 1 063 795
- DE-U- 8 334 428
- DE-U- 8 421 198
- FR-A- 1 344 372
- FR-A- 2 341 720
- FR-A- 2 349 706
- FR-A- 2 392 198
- FR-A- 2 544 367
- GB-A- 1 541 016
- US-A- 4 666 131

## Beschreibung

Die Erfindung bezieht sich auf eine Absturzsicherung an Dächern, insbesondere an Dachbaustellen, mit mehreren in Nähe und im Richtungsverlauf der Traufe nebeneinander angeordneten, aufwärtsgerichteten Schutzwandträgern, welche Schenkel starrer Winkelstücke aufweisen, deren andere, Dachsparren-Aufleger bildende Schenkel über Befestigungsschuhe an Dachsparren befestigt sind.

Durch das Merkheft 42-7/91 der Bau-Berufsgenossenschaft ist eine Absturzsicherung bekannt. Die Befestigungselemente sind Schutzwandhalter, in die Teil des Schutzwandträgers darstellende Abspannungen eingehängt sind, deren andere Enden einen oberen und einen unteren Holm eines Geländers des Schutzwandträgers hakenförmig übergreifen. Die Zwischenräume des Geländers sind durch ein Netz geschlossen. Die firstseitig ausgreifenden Abspannungen stören die freie Beweglichkeit an der Dachbaustelle, da sie bei einer Wechselstellung überklettert werden müssen. Sie stellen daher ein gewisses Gefahrenmoment dar. Schutzwände, die nur über Sicherheitsdachhaken befestigt werden, liegen immer im Bereich der unteren Dacheindekkungsplatten-Reihen auf, so daß diese Dacheindeckungsplatten-Reihen nicht mehr im gesicherten Bereich liegen und auch nicht zugänglich sind. Da zudem wegen des hohen Aufwandes, besonders bei Instandsetzungsarbeiten, häufig auf die Errichtung von Dachfanggerüsten sogar ganz verzichtet wird, kommt es in Verbindung mit Dacharbeiten so immer wieder zu schweren Abstürzunfällen.

Eine gattungsgemäße Absturzsicherung ist durch DE-B-10 63 795 bekannt. Der der dachparallele Schenkel starrer Winklestücke nebeneinander angeordneter Schutzwandträger geht dort über mehrere, diesen Schenkel querende Dachlatten, an denen der Schenkel sich abstützt, wobei dessen firstseitiges Ende eine Dachlatte mittels eines Hakens in Art eines Befestigungsschuhs übergreift. Eine traufenseitige Anpassung eines solchen Schutzwandträgers ist nur durch Versetzen desselben im Rapportmaß der Dachlatten möglich.

Aus dem DE-U-83 34 428 ist gleichfalls ein starres Winkelstück bekannt. Der sparrenkonforme Schenkel desselben wird in einen Spalt zwischen Dachschalung und Dachlatten eingeschoben und dort aufliegend befestigt. Der Spalt ist über eine Konterlattung erzielt.

Aus der FR-A-2 341 720 ist ein Schutzwandträger bekannt, der sich traufwandseitig in einen Ausleger fortsetzt. Letzterer endet in einem traufparallel verlaufenden Längsstab, der sich parallel zu einem im Winkelscheitel angeordneten Längsstab erstreckt. Beide Stäbe lassen sich einem gemeinsamen Schuh zuordnen. Der so eine Doppelaufnahme aufweisende Schuh ist an einer Stelle über eine Schraube mit einem traufparallel verlaufenden Träger verbunden.

Aufgabe der Erfindung ist es, eine unabhängig vom durch die Dachlatten vorgegebenen Befestigungsrapport gegebene Umstellung einer Absturzsicherung zu ermöglichen.

Gelöst ist diese Aufgabe durch die im Anspruch 1 angegebene Erfindung.

Die daran anschließenden Ansprüche geben vorteilhafte Weiterbildungen an.

Zufolge solcher Ausgestaltung ist eine gebrauchsvorteilhaftere Absturzsicherung erhöhten Sicherheitswerts geschaffen. Die Schutzwand ist besser festgelegt. Die Mittel sind einfach und zweckmäßig. Konkret ist dazu so vorgegangen, daß jeder andere Schenkel an mehreren Punkten an einem Dachsparren schuhbefestigbar ist mit einer in Längsrichtung der Dachsparren-Auflager liegenden Verstellbarkeit zu den Befestigungsschuhen. Die Dachsparren-Befestigung der Auflager wird über Befestigungsschuhe erreicht. Deren sparrenseitige Befestigungspunkte können auf der Dachkonstruktion verbleiben, so daß bei späteren Reparaturen oder Neueindeckungen des Daches auf diese Verankerungsmittel der Absturzsicherung zurückgegriffen werden kann. Im Fall von späteren Instandsetzungsarbeiten können nach Entfernen einzelner Dacheindekkungsplatten an diesen Punkten die Schutzwandhalter wieder leicht aufgesetzt werden. Um trotz des durch die Dachlatten vorgegebenen Befestigungsrapports und der Lage der Traufe traufseitig die optimale Zuordnung zu erlangen, ist die in Längsrichtung der Dachsparren-Auflager liegende Verstellbarkeit zu den Befestigungsschuhen geschaffen. Um mit einfachsten Mitteln eine diesbezügliche Führung für die Dachsparren-Auflager zu erhalten, sind die Befestigungsschuhe U-förmig gestaltet und die Auflager-Schenkel mit einer Steckbolzen-Lochreihe versehen. Damit eine möglichst feine, nahezu stufenlose Verstellung bzw. Abgleichung zum nächsten "Punkt" erzielt wird, ist weiter so vorgegangen, daß eine Teillänge der Steckbolzen-Lochreihe Langlöcher aufweist. Eine Optimierung bei sogar senkrechter Verstellmöglichkeit zur Dachfläche ergibt sich sodann durch mehrere übereinanderliegende Steckbolzen-Löcher in den U-Schenkeln der Befestigungsschuhe. Weiter erweist es sich als vorteilhaft, daß die Befestigungsschuhe etwa um das Maß einer Dachlattenstärke über die Unterseite der Dachsparren-Auflager-Schenkel vorstehen. Dies eröffnet die Möglichkeit, die Tragschenkel satt auf die Dachlatten aufzulegen. Der Lochvorsprung in den U-Schenkeln kann zudem so gesetzt sein, daß die genormten Stärken der Dachlatten berücksichtigt sind. Was weiter die Fixierung der Befestigungsschuhe angeht, so ist eine solche Lösung gekennzeichnet durch eine sicherbare Steck-/Schiebe-Befestigung zu dachsparrenseitig festsitzenden Köpfen. Bezüglich dieser Köpfe kann es sich um solche in die Dachsparren von oben her zugeordneter Schrauben handeln. Bevorzugt ist jedoch eine Ausgestaltung dahingehend, daß die Köpfe Vorsprünge einer Befestigungsplatte sind. Letztere läßt sich unter Anwendung dachdeckerspezifischer Hilfsmittel und Werkzeuge, also durch Annageln fixieren. Die Vorsprünge lassen sich an der Befestigungsplatte anschweißen. Eine vorteilhafte Variante besteht dabei darin, daß die Köpfe als endständige Haken an den Schenkeln eines U-förmigen Befestigungsstückes ausgebildet sind. Hier sind die Köpfe einstückig mit dem Befestigungsstück, was sich als Stanzling realisieren läßt mit anschließender U-Profilierung durch Faltung. Einer solchen U-förmigen Profilierung erwächst sodann der Vorteil, den U-Raum zum Durchführen der Konterlatte zu nutzen. Letztere läßt sich sogar für die Mitabstützung des den Köpfen im Wege der Steck-/Schiebe-Befestigung zugeordneten Schuhes beiziehen, indem einfach der Hakengrund der Köpfe mit der Oberseite einer den U-Raum durchsetzenden Konterlatte fluchtet. Über die Schenkel des U-förmigen Befestigungsstückes läßt sich überdies der Halt des festgenagelten Befestigungsstückes sichern. Eine Variante, gemäß der sogar auf die klassischen Befestigungsmittel wie zum Beispiel Nägel verzichtet werden kann, besteht sodann darin, daß der Steg des U-förmigen Befestigungsstückes an der Unterseite vorstehende Eintreibzacken besitzt. Die lassen sich aus dem Stegmaterial freischneiden und eindringgerecht ausrichten. Vorteilhaft ist die Sicherung als schlüssellochähnliche Steck-/Schiebe-Befestigung mittels eines abgefederten Sicherungsstiftes realisiert. Die Federbelastung hält den Sicherungsstift stets in der Sicherungsstellung. Es bedarf eines willensbetonten Ziehens des Sicherungsstiftes. Letzterer ist dabei so ausgebildet, daß er mit einem abstehenden Finger das den Kopfdurchtritt der Schraube erlaubende Einsteckloch im Steg des Befestigungsschuhes versperrt. Weiter erweist es sich als gebrauchsvorteilhaft, daß die Schutzwandträger an einer Seite Aufnahmen für Netz-Aufrollstäbe respektive Haltestäbe besitzen. Diese Aufnahmen liegen an der der Firstseite zugekehrten Flanke der aufwärtsragenden Schenkel, sind bei fallbedingter Belastung also durch den vollen Materialquerschnitt der Schenkel abgestützt. Die Schutzwandträger sind andererseits aber auch geeignet, starre Schutzwände aufzunehmen. Dann können die erwähnten Aufrollstäbe und sie sichernde Bolzen natürlich entfallen. Eine Weiterbildung von sogar eigenständiger Bedeutung besteht durch die Maßnahme, daß den Schutzwandträgern Stützstreben zugeordnet sind, die sich jenseits der Traufe bis zur Hauswand als Abstützfläche strecken. Das bringt eine wirksame auslegerartige Abstützung und damit eine noch weiter heraufgesetzte Gebrauchssicherheit. Das stützaktive Ende solcher Stützstreben schließt zweckmäßig durch einen abgerundeten Abstützkopf ab, der am hauswandseitigen Ende der Stützstreben sitzt, also hauswandseitig vorkragt. So kann der Ort- oder Unterflurbereich der Traufe sogar räumlich günstigt und beschädigungsfrei für diese untergriffen werden.

Der Gegenstand der Erfindung ist nachstehend anhand eines zeichnerisch veranschaulichten Ausführungsbeispieles näher erläutert. Es zeigt:
- Fig. 1: eine Dachbaustelle mit partiell dargestellter erfindungsgemäßer Absturzsicherung in Perspektive,
- Fig. 2: die Absturzsicherung in Seitenansicht,
- Fig. 3: den Schnitt gemäß III-III in Figur 2,
- Fig. 4: einen Befestigungsschuh in isolierter Darstellung, und zwar in Seitenansicht,
- Fig. 5: denselben in Vorderansicht,
- Fig. 6: die Draufsicht auf Figur 4;
- Fig. 7: eine der Figur 6 entsprechende Darstellung mit einer Steck-/Schiebe-Befestigung versehen,
- Fig. 8: eine Weiterbildung der Absturzsicherung in Darstellung wie Figur 2, jedoch mit einer Zusatzeinrichtung in Form einer wandseitig ausfahrbaren Stützstrebe,
- Fig. 9: den Schnitt gemäß Linie IX-IX in Figur 8,
- Fig. 10: eine Variante der Steck-/Schiebe-Befestigung, gemäß welcher Köpfe an einer Befestigungsplatte sitzen,
- Fig. 11: die Draufsicht hierzu,
- Fig. 12: eine weitere Variante der Steck-/Schiebe-Befestigung, gemäß welcher die Köpfe als Haken an einem U-förmigen Befestigungsstück ausgebildet sind, und zwar in Schnittdarstellung gemäß Linie XII-XII in Figur 13,
- Fig. 13: die Draufsicht auf Figur 12,
- Fig. 14: den Schnitt gemäß Linie XIV-XIV in Figur 13,
- Fig. 15: eine letzte Variante des auch hier U-förmig gestalteten Befestigungsstückes, welches an sich zugleich die Befestigungsmittel trägt und
- Fig. 16: die Draufsicht auf Figur 15.

Die hochgelegene Arbeitsplätze, insbesondere Dachbaustellen an Schrägdächern sichernde Absturzsicherung ist als ganzes mit S bezeichnet. Sie ist im Bereich der Traufe 1 installiert und besteht aus einem Schutzwandträger 2. Der ist über Befestigungselemente auf der Dachkonstruktion 3 gehalten.

Die Befestigungselemente sind U-profilierte Befestigungsschuhe 4. Sie sind paarig vorgesehen und stellen die dachseitigen Punkte zur Befestigung des Schutzwandträgers 2 dar.

Bestandteile des Schutzwandträgers 2 sind weiter mindestens zwei Winkelstücke W. Die sind starr. Deren einer, aufwärtsragender Schenkel 5 bildet einen tragenden Teil der sich nahe und in Richtung zur Traufe 1 erstreckenden zaunartigen Schutzwand 6, hier mitgebildet von einem Netz 7 zwischen den Schenkeln 5. Ein Gitter ist ebenso denkbar.

Der andere Schenkel des starren Winkelstücks W fungiert als Dachsparren-Auflager 8. Er erstreckt sich firstgerichtet parallel zur Neigungsebene des Daches, respektive der Dachkonstuktion 3, bestehend aus Dachsparren 9, Konterlatten 10 und Dachlatten 11. Zwischen den Dachsparren 9 und den darauf befestigten, gleichlaufenden Konterlatten 10 kann eine Unterspannbahn gefaßt sein. Zufolge der auf den Dachsparren 9 oder Konterlatten 10 aufsitzenden Befestigungsschuhe 4 bilden die dachparallel verlaufenden Schenkel mittelbare Dachsparren-Auflager 8.

Die in Neigungsrichtung beabstandeten Befestigungsschuhe 4 sind U-förmig gestaltet. Ihr U-Steg 12 ist dem Dachsparren 9 zugewandt und liegt beim Ausführungsbeispiel auf der Oberseite der Konterlatte 10 auf.

Zur lösbaren Sicherung der Dachsparren-Auflager 8, also der sie formenden Schenkel, an den Befestigungsschuhen 4 dienen splintgesicherte Steckbolzen 13. Da eine in Längsrichtung dieses Schenkels liegende Verstellbarkeit zu den Befestigungsschuhen 4 erstrebt ist, weisen diese Schenkel der Winkelstücke W Steckbolzen-Lochreihen 14 auf, bestehend aus traufseitigen Rundlöchern 15 und firstseitigen Langlöchern 16.

Besagte Löcher sind kongruent in beiden U-Schenkeln 17 des gleichfalls U-profilierten Schenkels des Dachsparren-Auflagers 8 ausgeführt. Der Schenkel-U-Steg 18 ist dem Dachsparren 9 zugewandt. Seine Unterseite 19 erstreckt sich vor der Oberseite der Dachlatten 11. Sie kann darauf aufliegen und mittragen. Letzteres ist dadurch gegeben, daß die Befestigungsschuhe 4 im wesentlichen um das Maß einer Dachlatten-Dicke über die besagte Unterseite 19 der auflagerbildenden Schenkel vorstehen. Die die Verstellrichtung derselben querenden Steckbolzen 13 durchgreifen passende Löcher 20 in den nach oben gerichteten, parallelen U-Schenkeln 21 der Befestigungsschuhe 4. Die Innenflächen der U-Schenkel 21 wirken führend in Bezug auf die Außenseiten der U-Schenkel 17 der auflagerbildenden Schenkel. Bezüglich der gegebenen Ver-stellbarkeit ist darauf geachtet, daß der Scheitel 22 der Winkelstücke W respektive das einer Dachrinne 23 zugewandte Ende 24 des auflagerbildenden Schenkels keine die Dachrinne 23 berührende Nähe einnimmt bei trotzdem vorteilhafter Ausnutzung des Innenraumes der Dachrinne 23 (vergleiche Figur 8).

Wie der Zeichnung entnehmbar, sind in den U-Schenkeln 21 der Befestigungsschuhe 4 mehrere übereinander angeordnete Steckbolzen-Löcher 20 realisiert. Dies eröffnet die Möglichkeit einer Höhenpassung bei eine größere Dicke bzw. Stärke aufweisenden Dachlatten 11. Vorzugsweise liegt eine auf dieses Erfordernis rücksichtnehmende Beabstandung der Löcher 20 vor. Im Ausführungsbeispiel sind drei Löcher 20 angegeben, von denen zwei senkrecht zur Neigungsebene des Daches übereinander liegend angeordnet sind, während ein drittes Loch 20 mittig und seitlich versetzt dazu liegt. Die Löcher 20 sind so praktisch auf den Spitzen eines gleichseitigen Dreiecks angeordnet, wobei der eine Dreiecksschenkel in der erwähnten Senkrechten liegt.

Die Fixierung der Befestigungsschuhe 4 an den Dachsparren 9 geschieht mittels Schrauben 25. Es sind pro Befestigungsschuh 4 zwei in Neigungsrichtung des Daches beabstandete Schrauben 25 eingedreht. Die entsprechende Zuordnung geschieht zweckmäßig unter Verwendung einer Lehre, entsprechend der Dicke des Steges 12 der Befestigungsschuhe 4. Der belassene Freistand der deutlich dikkeren Köpfe 26 der Schrauben 25 geht aus der Zeichnung hervor. Der Steg 12 weist ein dem Spitzenmaß des hexagonalen Kopfes 26 entsprechendes erstes Einsteckloch 27 auf. Ein zweites Einsteckloch 27 ist zu einer traufseitigen Stirnkante 28 des U-Steges 12 hin randoffen. Es handelt sich bezüglich der Löcher um Bohrungen, deren Mittenabstand x dem y der geometrischen Achsen der Schrauben 25 entspricht.

Firstseitig der Einstecklöcher 27 befindet sich je eine Nische 29. Sie besitzt kreisbogenförmige, konkave Kontur und ist auf den Außendurchmesser des Schraubbolzens der Schraube 25 abgestimmt. Der Radiuspunkt der Nische 29 liegt etwa auf der gedachten Kreiswölbungslinie der Wandung des Einsteckloches 27. So entsteht eine Art Schlüsselloch-Kontur. Das führt zu einer Steck-/Schiebe-Befestigung der Befestigungsschuhe 4 zu den Köpfen 26 der Schrauben 25. Die Einstecklöcher 27 überlaufen die Kopfzone der Köpfe 26, bis der Steg 12 satt auf der Oberseite der Konterlattung 10 aufliegt. Durch traufseitiges Verschieben ergibt sich die aus Figur 7 ersichtliche Fesselung des Befestigungsschuhes 4. Die Unterseite der Köpfe 26 tritt in Randübergriff zur Schlüssellochkontur. Der Schraubbolzen stützt firstseitig die Lochwandung ab.

Genannter Figur 7 ist zugleich eine Sicherung entnehmbar, welche eine bestimmte Handhabung erfordert, um den Befestigungsschuh 4 gewünschtenfalls wieder zu lösen. Die Sicherung umfaßt einen Sicherungsstift 30. Der ist quer zur Ausrichtung der auflagerbildenden Schenkel anschlagbegrenzt und entgegen einer federbelasteten Grundstellung verlagerbar. Er trägt einen abstehenden Finger 31 als Sperrstück. Letzterer befindet sich in Sperrgrundstellung in der Ebene einer direkten Verbindungslinie zwischen den Köpfen 26 der Schrauben 25. Er füllt diesen Abstand aus. Erst eine Verlagerung des Fingers 31 in Richtung des Pfeiles z gibt den Weg für das "Ausfädeln" der Schraubköpfe 26 frei. Der Kopfuntergriff des Steges 12 läßt sich aufheben.

Die sperraktive Grundstellung des Sicherungsstiftes 30 ist durch einen Bund 32 daran definiert. Der Bund 32 ist eine selbstsichernde Schraube. Sie tritt gegen die Außenseite des betreffenden U-Schenkels 21. Auch Kontermuttern könnten diesen Zweck erfüllen. Beide Lösungen sind fein-justierbar. Das andere freiragende Ende des Sicherungsstiftes 30 geht in eine kleine, endseitig daran befestigte Betätigungshandhabe 33 über. Zwischen der Betätigungshandhabe 33 und der korrespondierenden Außenseite des dortigen U-Schenkels 21 trägt der Hals des Stiftes 30 eine Schraubengangdruckfeder 34.

Zur Montage des Sicherungsstiftes 30 ist eines der beiden in den U-Schenkeln 21 berücksichtigten Lager firstseitig vergrößert, und zwar unter Bildung eines Durchsteckschlitzes 35 für den Finger 31. Der Durchsteckschlitz 35 verläuft parallel zur Ebene des U-Steges 12. Der Durchmesser des Fingers 31 entspricht der Höhe eines Schraubkopfes 26. Die Lager für den im Querschnitt kreisrunden Sicherungstiftes 30 beginnen unmittelbar oberhalb der Oberseite des U-Steges 12. Bei zugeordnetem auflagerbildenden Schenkel 8 hält dessen Unterseite den Finger 31 gegen Verschwenken nach oben hin fest. Hierin liegt eine zusätzliche Sicherung der Befestigungsmittel. Die Lager für den Stift 30 sind mit 36 bezeichnet.

Zurückkommend auf den Schutzwandträger 2 bleibt noch festzuhalten, daß dessen Schenkel 5, 8 einen spitzen Winkel einschließen. Der beträgt im wesentlichen 80°.

Der aufwärtsragende Schenkel 5 des Schutzwandträgers 2 bzw. der Winkelstücke W besitzt endseitig Aufnahmen 37 und 38. In die sind Geländerstäbe oder Netz-Aufrollstäbe 39 eingesteckt. Die Aufnahmen liegen an der der Firstseite zugewandten Flanke der Schenkel 5. Die Eingänge der gegeneinander gerichteten Öffnungen der Aufnahmen 37, 38 werden durch Bolzen 40 gesichert, welche deckungsgleich liegende Bohrungen der aus Winkelstücken gefertigten Aufnahmen 37 und des Schenkels 5 durchsetzen. Letzterer besteht aus einem Kastenprofil. Das kann kopfseitig durch eine Platte 41 verschlossen sein, so daß es nicht zu einer inneren Korrosion im Scheitel 22 kommt. Es kann aber auch zur Aufnahme ver- und feststellbarer teleskopartiger Verlängerungen genutzt werden, in welchem Falle die Platte 41 daran säße. Das Kastenprofil liegt an den Innenflächen der U-Schenkel 17 des Tragschenkels 8 an und ist dort unter Nutzung der gesamten U-Schenkellänge verschweißt. Es liegt dann eine lange, seitenwechselnde U-förmige Schweißrampe vor.

Weitere stabilisierende Maßnahmen im Scheitel 22 bestehen in der Zuordnung von innen und/oder außen des Winkelgebildes liegenden Knotenblechen 42, 43. Das mit 43 bezeichnete Knotenblech steift den Innenbereich des Winkelstücks W, das andere den Außenbereich (vergleiche Figur 2) aus, wozu dort das dortige Stirnende 24 des auflagerbildenden Schenkels noch über die Rückflanke des Schenkels 5 hinaus deutlich verlängert ist.

Um auch noch eine periphere, außerhalb der Dachfläche liegende Abstützfläche des Hauses nutzen zu können, gehen vom Schutzwandträger 2 firstabgewandt Stützstreben St aus. Auch diese Teile sind ver- und feststellbar unter Anwendung des Prinzips der obigen Lochreihen/Bolzen-Befestigung. Wandseitig befinden sich Langlöcher 44, endseitig liegen Rundlöcher 45. Die Führung wird von beabstandeten U-Bügeln 46 gebildet, welche Bereiche auch die Steckbolzendurchtritte bilden.

Das der Hauswand 47 zugewandte, unterhalb bzw. jenseits der Traufe 1 liegende Ende geht in einen Abstützkopf 48 über. Dieser liegt hausseitig und ist in dieser Richtung abgerundet, so daß eine relativ geringe Berührungsfläche zur von der Hauswand 47 gebildeten Abstützfläche 49 entsteht. Jedes Winkelstück W dieser Variante trägt eine solche auslegerartige Stützstrebe St. Die Bügelöffnungen 50 sind, wie aus Figur 9 ersichtlich, in Neigungsrichtung genügend groß, um noch Lösen der Steckbolzen einen Kippfreiraum zu bekommen, um das verdickte Ende des Abstützkopfes 48 leicht um die Dachrinne 23 herummanövrieren zu können. Der Abstützkopf 48 liegt mit Spiel vor der Abstützfläche 49, so daß Berührung erst im Belastungsfalle auftritt, also die Wand in der Regel geschont bleibt.

Der Abstützkopf 48 kann ferner gummi-bewehrt sein.

Statt einzudrehender Schrauben 25 können die den Befestigungsschuh 4 lösbar haltenden Köpfe 26 auch in Form pilz-förmiger Vorsprünge an einer Befestigungsplatte 50 realisiert sein (vergleiche Figuren 10, 11). Die hier von Nocken gebildete Schraubenkopf kontur geht vor allem deutlich aus Figur 10 hervor. Ihre unteren Schaftenden sind mit der Befestigungsplatte 50 beispielsweise schweißtechnisch verbunden. Die besitzt rechteckigen Zuschnitt. Randbeabstandet zu den längeren Seiten der Befestigungsplatte 50 befinden sich Löcher 51 zum Durchtritt von Befestigungsmitteln wie beispielsweise Nägel. Solche Nägel oder dergleichen sind so lang, daß ein fester Sitz.der Befestigungsplatte 50 zum Dachsparren 9 hin gewährleistet ist. Die Nägel durchsetzen zuvor die Konterlatte 10. Sollte die Auflagefläche auf der Konterlatte 10 zu schmal sein, so braucht man lediglich rechts und links von der Konterlatte 10 Lattenabschnitte gleicher Lattenstärke anzubringen. Die erwähnten Löcher 51 sind durch Kreuzrisse symbolisiert. Im übrigen weist auch der dortige Befestigungsschuh 4 die oben eingehend beschriebene schlüssellochartige Durchbrechungskontur im U-Steg 12 auf, ohne diese Mittel hier noch einmal darzustellen. Gleiches gilt in Bezug auf die in Figur 7 veranschaulichte Sicherung.

Die Figuren 12 bis 17 geben eine weitere Variante zur Bildung der auflagerseitigen Punkte an, die hier darin besteht, daß die Köpfe 26 nun als endständige Haken 52 realisiert sind. Die Haken 52 weisen firstseitig und gehen von Schenkeln 53 eines im Querschnitt U-förmigen Befestigungsstückes 54 aus. Die Haken 52 sind pro Schenkel paarig vorgesehen und erstrecken sich in Linie hintereinander.

Der U-Steg 55 des Befestigungsstückes 54 weist ebenfalls Löcher 51 auf in Darstellung gemäß Figur 11. Der satt auf der Oberseite des Dachsparrens 9 aufliegende U-Steg 55 wird festgenagelt. Dann wird die Konterlatte 10 unter Passieren des U-Raumes des Befestigungsstükkes 54 übergelegt und befestigt. Dadurch ist das Befestigungsstück 54 gut gefaßt und auch noch seitlich über die Innenflächen der U-Schenkel 53 abgestützt. In dieser Weise wird bei der Neukonstruktion des Daches vorgegangen. Handelt es sich dagegen um nachträgliche Arbeiten, und soll die Konterlatte 10 auf dem Dachsparren 9 ver-bleiben, so wird sie im Zuordnungsbereich des Befestigungsstückes 54 entfernt. Nach dem Festnageln des Befestigungsstückes 54 wird die Lücke gefüllt durch Einsatz eines entsprechenden Stückes einer Konterlatte 10.

Da der Kopf 26 dieses Befestigungsstückes 54 wie auch der Kopf 26 des Nockens oder der Kopf 26 der Schraube 25 die querenden Dachlatten 11 nicht überragen, können sie (26) als stets wieder benutzbare Befestigungspunkte auf der Dachkonstruktion verbleiben.

Dem den U-Raum des Befestigungsstückes 54 durchsetzenden Abschnitt der Konterlatte 10 kommt eine weitere mit dem Gedanken des Auflagers 8 zusammenhängende Aufgabe zu. Die ist realisierbar, wenn der Hakengrund 56 des Hakens 52 mit der Oberseite der den U-Raum querschnittsmäßig bzw. mindestens höhenmäßig ausfüllenden Konterlatte 10 ebenengleich fluchtet. Dadurch kann sich der Befestigungsschuh 4 mit seinem U-Steg 12 auf der Konterlatte 10 abstützen. Dadurch sind auch die verhältnismäßig dünnwandigen U-Schenkel 53 wesentlich entlastet.

Das U-förmige Befestigungsstück 54 kann auf die unterschiedlichen Höhenmaße der handelsüblichen Konterlatten 10 abgestimmt sein, so daß auch andere gängige Dikken abgedeckt sind, mit anderen Worten der Befestigungsschuh 4 zwischen den Haken 52 und der Konterlatte 10 eingeklemmt wird. Auf den Befestigungsschuh 4 wirkende Kräfte in Richtung auf den Dachsparren 9 werden über die Konterlatte 10 auf den Dachsparren 9 übertragen. Alle anderen Kräfte werden vom Befestigungsstück 54 über die Haken 52 im wesentlichen als Zugbelastungen übertragen.

Das U-förmige Befestigungsstück 54 kann mit unterschiedlichen Wandungsstärken realisiert sein, beispielsweise aus einem Blechstanzling. Andererseits sind aber auch Strangpressprofile denkbar. Selbst als Druckgußteil oder in anderen Verfahren hergestellte Befestigungsstücke 54 würden ihren Dienst tun.

Zum Durchtritt der endständigen Haken 52 des U-Befestigungsstückes 54 weist der Befestigungsschuh 4 kongruent liegende Einsteckschlitze 57 auf. Der traufseitige Einsteckschlitz 57 ist, wie das Einsteckloch 27 in der Version gemäß Figur 7, zur dortigen Stirnkante 58 hin offen. Die offenen Enden sind getrichtert. Der beiderends geschlossene, firstseitige Einsteckschlitz 57 verengt sich firstseitig, so daß eine gewisse Klemmwirkung als Sicherung gegen versehentliches Verschieben des Befestigungsschuhes 4 nach oben hin erfolgt. Dieser Klemmsitz läßt sich aber beim Abbauen der Vorrichtung leicht beheben, indem unter Umständen ein Hammer zum Lösen des Befestigungsschuhes 4 eingesetzt wird.

Die Vorrichtung gemäß dritter Variante (Figur 15 und 16) ist prinzipiell gleichen Aufbaues wie die der Figuren 12 bis 14. Der Unterschied besteht lediglich darin, daß dieses U-förmig profilierte Befestigungsstück 54 eigene Nagelelemente enthält, es also der klassischen Befestigungsweise hier nicht bedarf. Dazu ist baulich so vorgegangen, daß der U-Steg 55 des Befestigungsschuhes 4 an der Unterseite des Steges 55 vorstehende Eintreibzakken 59 besitzt. Es handelt sich um aus dem Material des U-Steges 55 freigeschnittene und abgewinkelte Sporne. Diese verjüngen sich zum freien Ende hin und bilden an beiden zum freien Ende hin konvergierenden Schmalseiten eine widerhakenartige Sägezahnstruktur 60 aus. Diese Nagelelemente können aus Stabilitätsgründen sickenartig ausgebildet sein. Die in der Mitte verlaufende Sicke ist nicht dargestellt.

Wie aus Figur 16 hervorgeht, liegen die Zuspitzungen der Freischnitte zur Bildung der Eintreibzapfen 59 wechselweise quer ausgerichtet. Es sind insgesamt vier Eintreibzapfen 59 realisiert.

Zum Anschlagen diese Befestigungsstückes 54 wird ein gleichgroßes oder höheres Stück Dachlatte in dessen U-Raum eingelegt und dann unter Hammerschlägen die Zuordnung zum Dachsparren bewirkt. Das eingelegte Stück Dachlatte erbringt eine gleichmäßige Übertragung der Schläge auf die Eintreibzacken 59.

Zusätzlich oder alternativ können von den querseitigen Stirnenden des U-Steges 55 ebenfalls sägezahnartige Struktur aufweisende Eintreibzacken 59' ausgehen (vergleiche Figur 15).

Ansonsten sind die Bezugsziffern der davor beschriebenen variante übernommen, jedoch ohne textliche Wiederholungen.

Bleibt noch festzuhalten, daß die die Haken 52 bildende Kontur konvex gerundet und im Hakenmaul konkav ausgerundet ist, so daß einerseits Verletzungsgefahr und andererseits Kerbwirkung unterbunden ist.

## Patentansprüche

1. Absturzsicherung (S) an Dächern, insbesondere an Dachbaustellen, mit mehreren in Nähe und im Richtungsverlauf der Traufe (1) nebeneinander angeordneten, aufwärtsgerichteten Schutzwandträgern (2), welche Schenkel (5) starrer Winkelstücke (W) aufweisen, deren andere, Dachsparren-Auflager (8) bildende Schenkel über Befestigungsschuhe (4) an Dachsparren (9) befestigbar sind, dadurch gekennzeichnet, daß jeder andere Schenkel an mehreren Punkten an einem Dachsparren (9) schuhbefestigbar ist, mit einer in Längsrichtung der Dachsparren-Auflager (8) liegenden Verstellbarkeit zu den Befestigungsschuhen (4).

2. Absturzsicherung Anspruch 1, dadurch gekennzeichnet, daß die Befestigungsschuhe (4) U-förmig gestaltet und die das Dachsparren-Auflager (8) bildenden Schenkel mit einer Steckbolzen-Lochreihe (14) versehen sind.

3. Absturzsicherung nach Anspruch 2, dadurch gekennzeichnet, daß eine Teillänge der Steckbolzen-Lochreihe (14) Langlöcher (16) aufweist.

4. Absturzsicherung nach einem oder mehreren der vorgehenden Ansprüche, gekennzeichnet durch mehrere übereinanderliegende Steckbolzen-Löcher (20) in den U-Schenkeln (21) der Befestigungsschuhe (4).

5. Absturzsicherung nach einem oder mehreren der vorgehenden Ansprüche, dadurch gekennzeichnet, daß die Befestigungsschuhe (4) etwa um das Maß einer Dachlattenstärke über die Unterseite (19) der das Dachsparren-Auflager (8) bildenden Schenkel vorstehen.

6. Absturzsicherung nach einem oder mehreren der vorgehenden Ansprüche, gekennzeichnet durch eine sicherbare Steck-/Schiebe-Befestigung der Befestigungsschuhe (4) zu dachsparrenseitig festsitzenden Köpfen (26).

7. Absturzsicherung nach Anspruch 6, dadurch gekennzeichnet, daß die Köpfe (26) Vorsprünge einer Befestigungsplatte (50) sind.

8. Absturzsicherung nach einem oder mehreren der vorgehenden Ansprüche 6, 7, dadurch gekennzeichnet, daß die Köpfe (26) als endständige Haken (52) an den Schenkeln (53) eines U-förmigen Befestigungsstückes (54) gebildet sind.

9. Absturzsicherung nach Anspruch 8, dadurch gekennzeichnet, daß der Steg (55) des Befestigungsstükkes (54) an der Unterseite vorstehende Eintreibzapfen (59) besitzt.

10. Absturzsicherung nach Anspruch 6, dadurch gekennzeichnet, daß die Sicherung der schlüssellochähnlichen Steck-/Schiebe-Befestigung mittels eines abgefederten Sicherungsstiftes (30) erzielt ist.

11. Absturzsicherung nach Anspruch 10, dadurch gekennzeichnet, daß der Sicherungsstift (30) mit einem abstehenden Finger (31) das den Kopfdurchtritt der Schraube (25) erlaubende Einsteckloch (27) im U-Steg (12) des Befestigungsschuhes (4) unter Kopfabstützung versperrt.

12. Absturzsicherung nach Anspruch 1, dadurch gekennzeichnet, daß die Schutzwandträger (2) an einer Seite Aufnahmen (37, 38) für Netz-Aufrollstäbe (39) besitzen.

13. Absturzsicherung nach Anspruch 12, dadurch gekennzeichnet, daß die Aufnahmen (37, 38) an der der Firstseite zugekehrten Flanke der Schenkel (5) liegen.

14. Absturzsicherung nach Anspruch 1, dadurch gekennzeichnet, daß dem Schutzwandträger (2) Stützstreben (St) zugeordnet sind, die sich jenseits der Traufe (1) zur Hauswand (47) als Abstützfläche (49) erstrekken.

15. Absturzsicherung nach Anspruch 14, gekennzeichnet durch einen abgerundeten Abstützkopf (48) am hauswandseitigen Ende der Stützstreben (St).

16. Absturzsicherung nach Anspruch 14, dadurch gekennzeichnet, daß die Stützstreben (St) am Schutzwandträger (2) längeneinstellbar sind.

## Claims

1. Safety arrangement (S) on roofs, particularly on roof building sites, with a plurality of protective wall carriers (2) located next to one another in the vicinity of and configured in the direction of the eaves (1), said carriers (2) being upwardly aligned and having arms (5) of rigid angle pieces (W), whose other arms, forming rafter supports (8), are attachable to rafters (9) by means of attachment shoes (4), characterised in that each other arm is attachable by shoes at a plurality of points on a rafter (9), with a degree of adjustability in the longitudinal direction of the rafter supports (8) towards the attachment shoes (4).

2. Safety arrangement according to claim 1,
characterised in that the attachment shoes (4) are in a U-shape, and the arms forming the rafter supports (8) are provided with a row of holes (14) for socket pins.

3. Safety arrangement according to claim 2,
characterised in that part of the length of the row of holes (14) for socket pins has slots (16).

4. Safety arrangement according to one or more of the preceding claims, characterised by a plurality of socket pin holes (20), lying one above the other in the U-arms (21) of the attachment shoes (4).

5. Safety arrangement according to one or more of the preceding claims, characterised in that the attachment shoes (4) project by approximately the dimension of the thickness of a roof batten beyond the underside (19) of the arms forming the roof rafter support (8).

6. Safety arrangement according to one or more of the preceding claims, characterised by a securable plug-in/ push-in attachment of the attachment shoes (4), to heads (26) rigidly located on the rafter side.

7. Safety arrangement according to claim 6,
characterised in that the heads (26) are projections of an attachment plate (50).

8. Safety arrangement according to one or more of the preceding claims 6, 7, characterised in that the heads (26) are formed as terminal hooks (52) on the arms (53) of a U-shaped attachment piece (54).

9. Safety arrangement according to claim 8,
characterised in that the web (55) of the attachment piece (54) has knock-in pins (59) projecting on the underside.

10. Safety arrangement according to claim 6,
characterised in that the keyhole-like plug-in/push-in attachment is secured by means of a spring-mounted securing pin (30).

11. Safety arrangement according to claim 10,
characterised in that the securing pin (30), by means of a projecting finger (31), blocks the insertion hole (27) permitting passage of the head of the screw (25), in the U-web (12) of the attachment shoe (4), while supporting the head.

12. Safety arrangement according to claim 1,
characterised in that the protective wall carriers (2) have on one side receiving means (37, 38) for roll-up bars (39) for nets.

13. Safety arrangement according to claim 12,
characterised in that the receiving means (37, 38) lie on the side of the arms (5) facing the roof ridge side.

14. Safety arrangement according to claim 1,
characterised in that there are associated with the protective wall carrier (2) support braces (St), which extend on the far side of the eaves (1) to the house wall (47) as a support surface (49).

15. Safety arrangement according to claim 14,
characterised by a rounded support head (48) on the end of the support braces (St), on the house wall side.

16. Safety arrangement according to claim 14,
characterised in that the support braces (St) are longitudinally adjustable on the protective wall carrier (2).

## Revendications

1. Sécurité anti-chute (S) sur des toits, en particulier sur des chantiers de toiture, équipée de plusieurs supports de paroi de protection (2) orientés vers le haut, disposés les uns à côté des autres à proximité et en suivant la direction de la gouttière (1), supports de paroi de protection dont les branches (5) présentent des éléments de cornière (W) rigides, dont les autres branches, constituant le support sur chevron (8), sont susceptibles d'être fixées sur les chevrons (9) par l'intermédiaire de patins de fixation (4), caractérisée en ce que chaque autre branche est susceptible d'être fixée par patin en plusieurs points sur un chevron (9), avec une possibilité de réglage dans la direction longitudinale des supports sur chevron (8), vis-à-vis des patins de fixation (4).

2. Sécurité anti-chute selon la revendication 1, caractérisée en ce que les patins de fixation (4) ont une forme en U et les branches, constituant le support sur chevron (8), étant pourvues d'une rangée de trous pour boulons d'enfichage (14).

3. Sécurité anti-chute selon la revendication 2, caractérisée en ce qu'une longueur partielle de la rangée de trous pour boulons d'enfichage (14) présente des trous allongés (16).

4. Sécurité anti-chute selon l'une ou plusieurs des revendications précédentes, caractérisée par plusieurs trous pour boulons d'enfichage (20) placés les uns au-dessus des autres, ménagés dans les branches en forme de U (21) du patin de fixation (4).

5. Sécurité anti-chute selon l'une ou plusieurs des revendications précédentes, caractérisée en ce que les patins de fixation (4) font saillie, à peu près de la valeur de l'épaisseur d'une latte de toit, sur la face inférieure (19) de la branche constituant le support sur chevron (8).

6. Sécurité anti-chute selon l'une ou plusieurs des revendications précédentes, caractérisée par une fixation à enfichage/coulissement, à possibilité de sécurité, des patins de fixation (4) par rapport aux têtes (26) siégeant fermement côté chevron.

7. Sécurité anti-chute selon la revendication 6, caractérisée en ce que les têtes (26) sont des saillies d'une plaque de fixation (50).

8. Sécurité anti-chute selon l'une ou plusieurs des revendications 6, 7 précédentes, caractérisée en ce que les têtes (26) sont constituées sous forme de crochets (52) ménagés aux extrémités, sur les branches (53) d'une pièce de fixation (54) en forme de U.

9. Sécurité anti-chute selon la revendication 8, caractérisée en ce que l'âme (55) de la pièce de fixation (54) a en face inférieure des tourillons à enfoncer (59) placés en saillie.

10. Sécurité anti-chute selon la revendication 6, caractérisée en ce que la sécurité de la fixation à enfichage/coulissement analogue à un trou de serrure est obtenue au moyen d'une goupille de sécurité (30) à débattement élastique.

11. Sécurité anti-chute selon la revendication 10, caractérisée en ce que la goupille de sécurité (30) bloque, à l'aide d'un doigt (31) en saillie, le trou d'enfichage (27), permettant le passage de la tête de la vis (25) et ménagé dans l'âme (12) du U du patin de fixation (4), en offrant un appui à la tête.

12. Sécurité anti-chute selon la revendication 1, caractérisée en ce que les supports de paroi de protection (2) ont sur un côté des logements (37, 38) destinés à des barres d'enroulement de filet (39).

13. Sécurité anti-chute selon la revendication 12, caractérisée en ce que les logements (37, 38) sont situés dans le flan, tourné vers le côté faîte, des branches (5).

14. Sécurité anti-chute selon la revendication 1, caractérisée en ce que des jambes de force (St) qui s'étendent au-delà de la gouttière (1) par rapport au mur de construction (47), à titre de surface d'appui (49), sont associées au support de paroi de protection (2).

15. Sécurité anti-chute selon la revendication 14, caractérisée par une tête d'appui (48) arrondie, ménagée à l'extrémité située côté paroi de construction, des jambes de force (St).

16. Sécurité anti-chute selon la revendication 14, caractérisée en ce que les jambes de force (St) sont réglables en longueur sur le support de paroi de protection (2).
